# FASCICULE DE BREVET EUROPEEN

(11) **EP 0 735 832 B1**
(45) Date de publication et mention de la délivrance du brevet: **19.07.2000**
(21) Numéro de dépôt: 94931617.8
(22) Date de dépôt: 21.10.1994
(51) Int. Cl.: A45D 40/04

(54) **ETUI APPLICATEUR POUR PRODUIT SOLIDIFIE**
BEHÄLTER ZUM AUFTRAGEN VON FESTEN ERZEUGNISSEN
APPLICATOR CASE FOR SOLIDIFIED PRODUCT

(43) Date de publication de la demande: 09.10.1996
(73) Titulaire: SOCIETE DE CONSEILS ET D'ETUDES DES EMBALLAGES ( S.C.E.E.), 95230 Soisy Sous Montmorency (FR)
(72) Inventeur: MOREL, Simone, F-51210 Montmirail (FR)
(74) Mandataire: Chambon, Gérard
(86) Numéro de dépôt international: FR9401227
(87) Numéro de publication internationale: WO9612421

(56) Documents cités:
- EP-A- 0 383 670
- FR-A- 2 639 260
- FR-A- 2 653 643
- US-A- 3 315 344
- US-A- 3 789 857
- US-A- 4 813 801

## Description

L'invention concerne un étui applicateur pour produit solidifié et plus particulièrement pour bâton de rouge à lèvres, déodorant, ou similaire. Elle concerne encore plus particulièrement, mais non exclusivement, un étui pour échantillons de produits cosmétiques, grâce à une structure simplifiée conservant toutefois une gestuelle classique.

Il existe de nombreux étuis applicateurs pour produits solides ou pâteux où ledit produit disposé sur un support est protégé au repos, alors qu'il peut faire saillie progressivement et à volonté, de l'étui.

Les mécanismes connus comportent, par exemple, un support pour le produit, qui est monté translatif et qui est actionnable par un bouton ou un curseur.

On connaît aussi des systèmes pourvus de mécanismes d'actionnement par rotation.

Il existe, par exemple, les systèmes munis d'une tige filetée disposée à l'intérieur du produit lui-même. Il existe aussi les systèmes décrits dans le document US-A-3,333,689 et le document EP-A0383670 qui proposent un étui applicateur pour produit solidifié, comportant un corps tubulaire dans lequel est monté mobile un support formé d'une coupelle destinée à recevoir le produit et d'un prolongement s 'étendant à l'opposé du produit, ledit support ayant des moyens de guidage pour venir coopérer avec des moyens conjugués prévus dans le corps et dans un culot creux monté rotatif sur et par rapport audit corps et dans lequel le prolongement peut s'étendre au moins en partie de façon que la rotation du culot entraîne le déplacement dudit support dans le corps selon un mouvement ayant au moins une composante de translation.

Dans ces documents antérieurs, les prolongements présentent des moyens de vissage qui coopèrent avec des moyens conjugués prévus sur le culot, des moyens de guidage en translation (document US) ou en rotation (document EP) étant en outre prévus dans le corps.

L'invention propose un étui simple à fabriquer et à assembler du type précité, et en particulier dans lequel, comme dans le document EP-A-0 383 670, les moyens conjugués du support et du corps comportent des moyens de vissage, mais qui est remarquable en ce que les moyens conjugués du support et du culot comportent des moyens de solidarisation en rotation et de guidage en translation libre de telle sorte que la rotation du culot dans un sens entraîne une rotation conjointe du support dans le même sens et ainsi un vissage ou un dévissage du support dans le corps.

Avantageusement, les moyens conjugués de solidarisation en rotation et de guidage en translation du support et du culot sont constitués par au moins une nervure axiale aménagée sur la face intérieure du culot et au moins une rainure axiale correspondante ménagée sur le prolongement du support, tandis que les moyens conjugués de vissage du support et du corps sont constitués par une rainure hélicoïdale ménagée sur une partie de la hauteur du prolongement du support et au moins un ergot disposé sur la face intérieure du corps.

Dans ce cas, on peut prévoir un assemblage particulièrement simple puisqu'il suffit que chaque rainure axiale ménagée sur le prolongement du support s'étende d'un côté, jusqu'à l'extrémité dudit prolongement et de l'autre côté, jusqu'au voisinage d'une partie de la rainure hélicoïdale dudit support de telle sorte que chaque ergot du corps est guidé dans une rainure axiale correspondante au cours de l'assemblage du support dans le corps et parvient en force dans la rainure hélicoïdale, en arrivant à l'extrémité de ladite rainure axiale, par simple pression axiale.

Cette disposition est particulièrement avantageuse puisqu'elle évite un assemblage par vissage comme dans le document US précité, mais sans avoir à prévoir un prolongement en forme de tige plate muni d'une fourche élastique et qui est de toute façon incompatible avec les caractéristiques précitées selon l'invention.

Selon un mode de réalisation préféré, le prolongement du support comporte deux rainures axiales diamétralement opposées, destinées à coopérer en fonctionnement avec deux nervures correspondantes du culot, et, au cours de l'assemblage du support dans le corps, avec deux ergots dudit corps, tandis que les extrémités desdites rainures s'élargissent en V à l'extrémité du prolongement, jusqu'à n'être séparées entre elles que par une pointe de telle sorte que lesdits ergots du corps, puis les nervures du culot, sont guidés automatiquement dans lesdites rainures au cours dudit assemblage.

Dans le système décrit dans le document US précité, le produit est disposé sur le support mais ne peut évidemment en aucun cas être coulé et moulé dans l'étui lui-même, comme par exemple dans le système du document EP précité ou encore le système décrit dans le document FR-A-2653643.

Dans ces deux derniers documents, on décrit en effet un applicateur avec des mécaniques très différentes de celle selon l'invention, mais qui présentent l'avantage, comme d'autres systèmes existants, que le produit peut être coulé et moulé dans l'applicateur lui-même.

Pour permettre une telle possibilité, un mode de réalisation selon l'invention est remarquable en ce que le prolongement du support est tubulaire et s'ouvre à ses extrémités respectivement dans la coupelle et du côté qui s'introduit dans le culot, lequel est également tubulaire avec une extrémité libre ouverte mais obturable, tandis que le corps peut être fermé par un capuchon étanche formant joint de telle sorte qu'il est possible de remplir l'étui applicateur par l'extrémité libre du culot avec le produit à l'état liquide ou pâteux, qui s'écoule dans le support pour venir ainsi se mouler et se solidifier dans le corps fermé par ledit capuchon étanche.

Selon un mode de réalisation, le culot tubulaire présente une première partie tubulaire dans laquelle vient se fixer le corps, de manière libre en rotation, et une partie inférieure munie d'une jupe tubulaire intérieure dans laquelle vient s'introduire le prolongement du support et par lequel le produit peut être coulé.

Dans ce cas, pour un applicateur muni d'un couvercle qui vient coiffer et recouvrir le corps, ledit couvercle est prévu pour venir aussi entourer la première partie du culot et s'y fixer.

Selon un mode de réalisation, l'étui applicateur comportant un couvercle comme précité, le capuchon présente une anse, fixe sur le dessus, en matériau élastique, qui vient au contact du couvercle en position de fermeture de telle sorte que ladite anse sert, d'une part, d'organe de préhension pour l'enlèvement dudit capuchon et, d'autre part, de moyen d'appui élastique pour une fermeture étanche au moyen de la pression exercée par ledit couvercle.

L'invention sera bien comprise et d'autres particularités apparaîtront à la lecture de la description qui va suivre et qui se réfère aux dessins annexés dans lesquels:
- la figure 1 est une coupe axiale d'un étui selon l'invention avec son capuchon et son couvercle,
- la figure 2 est une coupe axiale de l'étui de la figure 1, sans son capuchon ni son couvercle, en position d'utilisation,
- la figure 3 est une coupe axiale du corps,
- la figure 4 est une vue de dessus du corps de la figure 3,
- la figure 5 est une coupe axiale du culot,
- la figure 6 est une vue de dessus du culot de la figure 5 à deux niveaux, une partie dudit culot étant retirée sur la moitié gauche de la figure,
- la figure 7 est une vue en élévation du support.
- la figure 8 est une vue en coupe axiale du support de la figure 7,
- la figure 9 est une vue de dessus de la figure 8,
- la figure 10 et une vue en élévation du capuchon de la figure 1.

L'étui applicateur selon l'invention, représenté à titre d'exemple sur les dessins, comporte essentiellement cinq pièces: un corps 1 (figures 1, 2, 3 et 4), un culot 2 (figures 1, 2, 5 et 6), un support mobile 3 pour le produit (figures 1, 2, 7, 8 et 9), un capuchon 4 formant joint (figures 1 et 10) et un couvercle 5, par exemple en matière transparente, (figure 1).

Le corps 1 et le culot 2 sont deux éléments tubulaires fixés entre eux en translation, mais libres en rotation, au moyen, par exemple, d'une nervure périphérique extérieure 6 prévue à l'une des extrémités du corps 1 (voir plus particulièrement figure 3), laquelle est destinée à venir s'encliqueter sous des nervures correspondantes intérieures, telles que 7a, 7b, prévues en bas de la partie tubulaire supérieure 2a du culot 2 (figures 1, 2, 5 et 6).

Le corps 1 présente en outre deux ergots diamétralement opposés, tels que 8a, 8b (figures 1, 2, 3 et 4), qui font saillie vers l'intérieur.

Le culot 2, qui est ouvert à ses deux extrémités, présente en outre dans sa partie inférieure 2b une jupe tubulaire intérieure 9 munie d'un rebord 10 aménagé à son extrémité ouverte vers l'extérieur.

La jupe tubulaire intérieure 9 est pourvue de deux nervures axiales, diamétralement opposées 11a, 11b et à partie supérieure arrondie (figures 1, 2, 5 et 6) dont une seule est représentée sur la figure 1 pour plus de clarté et puisqu'une seule nervure pourrait suffire. Sous les nervures 7a, 7b du culot, sont en outre prévues des lumières 12a, 12b et en regard desdites nervures mais sur la paroi extérieure de la partie 2a du culot, est prévue une nervure périphérique 13, destinée à coopérer avec des saillies telles que 14, prévues sur la face interne du couvercle 5 pour se fixation (figure 1).

Le support 3, visible sur les figures 1, 2 et plus particulièrement sur les figures 7 à 9, est monté dans le corps 1 et présente une première partie 3a sous forme d'une coupelle destinée à recevoir et maintenir le produit solidifié schématisé en 15 sur la figure 2, comme il sera expliqué ci-après.

La coupelle 3a présente des cannelures 16 de retenue du produit et une lèvre périphérique 17 à son extrémité libre, destinée à venir au contact de la paroi interne du corps 1.

La coupelle 3a est ouverte vers le bas, tandis que le support 3 comporte un prolongement tubulaire 3b qui s'étend à partir de ladite coupelle 3a avec laquelle il communique et forme un conduit continu.

Le prolongement 3b du support est pourvu, d' une rainure hélicoïdale 18 sur une partie de sa hauteur, et en dessous, de deux rainures axiales diamétralement opposées dont l'une 19, est visible sur la figure 7.

Chaque rainure 19 s'étend d'un côté, jusqu'au voisinage de la rainure hélicoïdale 18 et de l'autre côté, jusqu'à l'extrémité du prolongement 3b en formant des élargissements 20 qui s'évasent en V. De la sorte, les rainures axiales 19 sont séparées entre elles par deux pointes 21a et 21b (figure 7).

Par ailleurs, le capuchon 4 formant joint, visible sur les figures 1 et 10, est pourvu ici d'un dôme hémisphérique 4e (d'autres formes sont évidemment envisageables, plus particulièrement sur la face intérieure dudit dôme), d'une jupe extérieure 4b et d'une anse de préhension 4c.

Le capuchon 4 vient chapoter le corps 1 dont la tranche d'extrémité s'introduit dans une gorge circulaire 4d dudit capuchon, comme le montre bien la figure 1.

L'anse 4c sert à la préhension du capuchon, comme il sera expliqué ci-après, mais sa dimension est telle qu'elle est en contact avec le couvercle 5 su position de fermeture, comme le montre la figure 1.

L'assemblage des pièces et l'utilisation sont maintenant simples à comprendre.

Le culot 2 est tout d'abord clipsé sur le corps 1, comme déjà expliqué, par coopération des nervures 6, 7a, 7b.

Le support 3 est ensuite introduit dans le corps 1 par son prolongement 3b par simple poussée axiale.

En effet, au cours de l'introduction du support 3, les ergots 8a, 8b du corps vont s'introduire automatiquement dans les rainures axiales 19 grâce aux élargissements 20 su V pour parvenir aux extrémités desdites rainures 19. Il suffit alors d'un faible effort supplémentaire pour que les ergots 8a, 8b sautent dans la rainure hélicoïdale 18 très proche des extrémités desdites rainures axiales 19, comme le montre bien la figure 7, (un chanfrein peut d'ailleurs être prévu dans lesdites extrémités des rainures axiales).

De même, les nervures 11a, 11b du culot 2 vont s'introduire automatiquement dans les rainures 19 lorsque le prolongement 3b s'introduira dans la jupe 9 du culot 2 qui est libre en rotation par rapport au corps 1.

Il suffit de positionner ensuite le capuchon 4 et le couvercle 5 comme déjà dit et comme le montre la figure 1.

Pour remplir l'étui décrit ci-avant, il suffit de retourner l'ensemble représenté sur la figure 1 et de couler à chaud le produit par la partie ouverte de la jupe 9 du culot 2 dans le prolongement 3b pour que ledit produit remplisse une partie du corps 1 jusqu'à la partie hémisphérique 4a du capuchon 4 parfaitement appliquée sur le corps 1 par la pression exercée sur l'ance 4c par le couvercle 5 (la matière de l'anse 4c, par exemple d'une seule pièce avec les autres parties du capuchon, étant généralement élastique). Le produit est coulé pour remplir aussi la coupelle 17 jusqu'à ses cannelures 16.

On ferme ensuite le culot 2, par exemple au moyen d'une étiquette schématisée en 22 sur la figure 1, destinée à venir obturer la jupe 9 en se collant sur le rebord 10.

Après refroidissement, on obtient un bâton ou un bâtonnet de produit dénommé encore raisin et schématisé en 15 sur la figure 2, comme déjà précisé.

Pour utiliser l'étui selon l'invention, après le retrait du couvercle 5 et du capuchon 4 (éventuellement à jeter après une première utilisation), il suffit de tourner le culot 2.

On comprend alors que le support 3 est entraîné en rotation par coopération des nervures axiales 11a, 11b du culot 2 et des rainures axiales 19 du prolongement 3b du support 3.

En même temps, les ergots 8a, 8b du corps 1 coopèrent avec la rainure hélicoïdale 18 créant un mouvement de dévissage du support et une projection de celui-ci vers l'extrémité du corps 1 permettant au produit en bâton 15 de faire saillie (figure 2) étant entendu que les nervures 11a, 11b du culot glissent dans le sens axial dans les nervures 19 du support 3. En sens inverse, le prolongement 3b du support 3 se visse dans

le corps 1 et ledit support 3 peut reprendre la position montrée à la figure 1.

## Revendications

1. Etui applicateur pour produit solidifié, comportant un corps tubulaire (1) dans lequel est monté mobile un support (3) formé d'une coupelle (3a) destinée à recevoir le produit (15) et d'un prolongement (3b) s'étendant à l'opposé du produit, ledit support ayant des moyens de guidage pour venir coopérer avec des moyens conjugués prévus dans le corps et dans un culot (2) creux monté rotatif sur et par rapport audit corps (1) et dans lequel le prolongement (3b) peut s'étendre au moins en partie de façon que la rotation du culot entraîne le déplacement dudit support dans le corps selon un mouvement ayant au moins une composante de translation, les moyens conjugués du support et du corps (1) comportant des moyens de vissage (18; 8a,8b), caractérisé en ce que les moyens conjugués du support (3) et du culot (2) comportent des moyens de solidarisation en rotation et de guidage en translation libre (19; 11a,11b), de telle sorte que la rotation du culot dans un sens entraîne une rotation conjointe du support (3) dans le même sens et ainsi un vissage ou un dévissage du support (3) dans le corps (1).

2. Etui applicateur selon la revendication 1, caractérisé en ce que les moyens conjugués de solidarisation en rotation et de guidage en translation du support (3) et du culot (2) sont constitués par au moins une nervure axiale (11a,11b) aménagée sur la face intérieure du culot (2) et au moins une rainure axiale (19) correspondante ménagée sur le prolongement (3b) du support (3).

3. Etui applicateur selon l'une des revendications 1 et 2, caractérisé en ce que les moyens conjugués de vissage du support (3) et du corps (1) sont constitués par une rainure hélicoïdale (18) ménagée sur une partie de la hauteur du prolongement (3b) du support (3) et au moins un ergot (8a,8b) disposé sur la face intérieure du corps (1).

4. Etui applicateur selon l'ensemble des revendications 2 et 3, caractérisé en ce que chaque rainure axiale (19) ménagée sur le prolongement (3b) du support (3) s'étend d'un côté, jusqu'a l'extrémité dudit prolongement (3b) et de l'autre côté, jusqu'au voisinage d'une partie de la rainure hélicoïdale (18) dudit support de telle sorte que chaque ergot (8a,8b) du corps (1) est guidé dans une rainure axiale (19) correspondante au cours de l'assemblage du support dans le corps et parvient en force dans la rainure hélicoïdale (18), en arrivant à l'extrémité de ladite rainure axiale (19), par simple pression axiale.

5. Etui applicateur selon la revendication 4, caractérisé en ce que le prolongement (3b) du support (3) comporte deux rainures axiales (19) diamétralement opposées, destinées à coopérer en fonctionnement avec deux nervures (11a,11b) correspondantes du culot, et, au cours de l'assemblage du support dans le corps (1), avec deux ergots (8a,8b) dudit corps tandis que les extrémités desdites rainures (19) s'élargissent an V (20) à l'extrémité du prolongement jusqu'a n'être séparées entre elles que par une pointe (21a,21b) de telle sorte que lesdits ergots du corps, puis les nervures du culot, sont guidés automatiquement dans lesdites rainures au cours dudit assemblage.

6. Etui applicateur selon l'une des revendications 1 à 5, caractérisé en ce que le prolongement (3b) du support (3) est tubulaire et s'ouvre à ses extrémités respectivement dans la coupelle (3a) et du côté qui s'introduit dans le culot (2), lequel est également tubulaire avec une extrémité libre ouverte mais obturable, tandis que le corps (1) peut être fermé par un capuchon (4) étanche formant joint de telle sorte qu'il est possible de remplir l'étui applicateur par l'extrémité libre du culot avec le produit à l'état liquide ou pâteux, qui s 'écoule dans le support (3) pour venir ainsi se mouler et se solidifier dans le corps (1) fermé par ledit capuchon (4) étanche.

7. Etui applicateur selon la revendication 6, caractérisé an ce que le culot tubulaire (2) présente une première partie tubulaire (2a) dans laquelle vient se fixer le corps (1), de manière libre en rotation, et une partie inférieure (2b) munie d'une jupe tubulaire intérieure (9) dans laquelle vient s'introduire le prolongement (3b) du support et par lequel le produit peut être coulé.

8. Etui applicateur selon la revendication 7, muni d'un couvercle (5) qui vient coiffer et recouvrir le corps (1), caractérisé en ce que ledit couvercle (5) est prévu pour venir aussi entourer la première partie (2a) du culot (2) et s'y fixer.

9. Etui applicateur selon l'une des revendications 7 et 8, caractérisé en ce que la base de la partie (2a) du culot (2) présente des petites lumières (12a,12b).

10. Etui applicateur selon l'une des revendications 6 à 9, muni d'un couvercle (5) qui vient coiffer et recouvrir le corps (1), caractérisé en ce que le capuchon (4) présente une anse (4c), fixe sur le dessus, en matériau élastique, qui vient au contact du couvercle (5) en position de fermeture de telle sorte que ladite anse (4c) sert, d'une part, d'organe de préhension pour l'enlèvement dudit capuchon (4) et, d'autre part, de moyen d'appui élastique pour une fermeture étanche au moyen de la pression exercée par ledit couvercle (5).

## Claims

1. Applicator case for solidified product, comprising a tubular body (1) in which a support (3) is fitted so that it can move and is formed by a cup (3a) designed to receive the product (15) and an extension (3b) extending in the opposite direction to the product, said support having means for guidance to co-operate with conjugate means provided in the body and in a hollow base (2) mounted so that it can rotate on and in relation to said body (1) and in which the extension (3b) can extend at least in part such that the rotation of the base leads to the displacement of said support in the body with a movement having at least a translation component, the conjugate means of the support and of the body (1) comprising screwing means (18; 8a, 8b), characterised in that the conjugate means of the support (3) and of the base (2) comprise means for locking in rotation and for guidance in free translation (19; 11a, 11b) such that the rotation of the base in one direction leads to an associated rotation of the support (3) in the same direction and thus screwing or unscrewing of the support (3) in the body (1).

2. Applicator case according to claim 1, characterised in that the conjugate means for locking in rotation and for guidance in translation of the support (3) and of the base (2) are constituted by at least one axial rib (11a, 11b) formed on the internal face (2) and at least one corresponding axial groove (19) formed on the extension (3b) of the support (3).

3. Applicator case according to one of claims 1 and 2, characterised in that the conjugate screwing means of the support (3) and of the body (1) are constituted by a helical groove (18) formed on a portion of the height of the extension (3b) of the support (3) and at least one lug (8a, 8b) disposed on the internal face of the body (1).

4. Applicator case according to claims 2 and 3 together, characterised in that each axial groove (19) formed on the extension (3b) of the support (3) extends on one side as far as the end of said extension (3b) and on the other side into the vicinity of a portion of the helical groove (18) of said support such that each lug (8a, 8b) of the body (1) is guided into a corresponding axial groove (19) in the course of assembly of the support in the body and is forced into the helical groove (18), on reaching the end of said axial groove (19), by simple axial pressure.

5. Applicator case according to claim 4, characterised in that the extension (3b) of the support (3) comprises two diametrically opposed axial grooves (19) designed to co-operate functionally with two corresponding ribs (11a, 11b) of the base and, in the course of assembly of the support in the body (1), with two lugs (8a, 8b) of said body, whereas the ends of said grooves (19) widen in a V (20) at the end of the extension until they are only separated from one another by a point (21a, 21b) such that said lugs of the body, then the ribs of the base, are automatically guided into said grooves in the course of said assembly.

6. Applicator case according to one of claims 1 to 5, characterised in that the extension (3b) of the support (3) is tubular and opens at its ends respectively in the cup (3a) and on the side which is introduced into the base (2), which is also tubular with a free end which is open but can be blocked, whereas the body (1) can be closed by a sealed cap (4) forming a seal such that it is possible to fill the applicator case through the free end of the base with the product which is in a liquid or pasty state and flows into the support (3) and is thus moulded and solidified in the body (1) closed by said sealed cap (4).

7. Applicator case according to claim 6, characterised in that the tubular base (2) exhibits a first tubular portion (2a) in which the body (1) is fixed free to rotate, and a lower portion (2b) provided with an internal tubular skirt (9) into which the extension (3b) of the support is introduced and through which the product can be poured.

8. Applicator case according to claim 7, provided with a cover (5) which fits over and covers the body (1), characterised in that said cover (5) is designed so that it also surrounds the first portion (2a) of the base (2) and is fixed thereto.

9. Applicator case according to one of claims 7 and 8, characterised in that the bottom of the portion (2a) of the base (2) exhibits small openings (12a, 12b).

10. Applicator case according to one of claims 6 to 9, provided with a cover (5) which fits over and covers the body (1), characterised in that the cap (4) exhibits a handle (4c) which is fixed on the top and made of an elastic material and which comes into contact with the cover (5) in the closed position such that said handle (4c) serves firstly as a gripping part for removal of said cap (4) and secondly as a means of elastic support for sealed closure by means of the pressure exerted by said cover (5).

## Patentansprüche

1. Behälter zum Auftragen eines verfestigten Produktes mit einem rohrförmigen Hauptteil (1), in welchem ein Träger (3) bewegbar angebracht ist, der von einer Schale (3a), die das Produkt (15) aufnimmt, und von einem Fortsatz (3b) gebildet wird, der sich an der dem Produkt abgekehrten Seite erstreckt, wobei der Träger Führungsmittel aufweist, die mit zugeordneten Mittel zusammenwirken, die im Hauptteil und in einem hohlen Sockel (2) vorgesehen sind; der rotierbar gegenüber dem Hauptteil (1) an diesem angebracht ist, in welchem der Fortsatz (3b) sich wenigstens teilweise erstrecken kann derart, daß die Rotation des Sockels das Verschieben des Trägers im Hauptteil bewirkt gemäß einer Bewegung, die wenigstens eine Translationskomponente aufweist, und die einander zugeordneten Mittel des Trägers und des Hauptteiles (1) Schraubmittel (18; 8a, 8b) aufweisen, **dadurch gekennzeichnet,** daß die einander zugeordneten Mittel des Trägers (3) und des Sockels (2) zusammenwirkende Mittel bezüglich Rotation und Führung bei freier Translationsbewegung (19, 11a, 11b) aufweisen derart, daß die Rotation des Sockels in einem Sinne eine gemeinsame Rotation des Trägers (3) in demselben Sinne und somit ein Vorschrauben oder ein Zurückschrauben des Trägers (3) im Hauptteil bewirkt.

2. Behältergemäß Anspruch 1, **dadurch gekennzeichnet,** daß die einander zugeordneten und bezüglich Rotation und Führung der Translationsbewegung zusammenwirkenden Mittel am Träger (3) und am Sockel (2) von wenigstens einer axialen Rippe (11a, 11b), die auf der Innenseite des Sockels (2) angeordnet ist, und von wenigstens einer entsprechende axialen Nut (19) gebildet sind, die am Fortsatz (3b) des Trägers (3) vorgesehen ist.

3. Behälter gemäß einem der Ansprüche 1 und 2, **dadurch gekennzeichnet,** daß die einander zugeordneten Schraubmittel des Trägers (3) und des Hauptteils (1) durch eine an einem Abschnitt der Höhe des Fortsatzes (3b) des Trägers (3) angebrachte schraubenförmige Nut (18) und wenigstens einen Vorsprung (8a, 8b) gebildet sind, der auf der Innenfläche des Hauptteiles (1) angeordnet ist.

4. Behälter gemäß den Ansprüchen 2 und 3, **dadurch gekennzeichnet,** daß jede auf dem Fortsatz (3b) des Trägers (3) angebrachte axiale Nut (19) sich einerseits bis zum Ende des Fortsatzes (3b) und andererseits bis in die Nähe eines Teils der schraubenförmigen Nut (18) des Trägers erstreckt derart, daß jeder Vorsprung (8a, 8b) des Hauptteiles (1) in einer entsprechenden axialen Nut (19) während des Anbringens des Trägers im Hauptteil geführt wird und beim Eintreffen am Ende der axialen Nut (19) mittels Krafteinwirkung in die schraubenförmige Nut (18) durch einfachen axialen Druck gelangt.

5. Behälter gemäß Anspruch 4, **dadurch gekennzeichnet,** daß der Fortsatz (3b) des Trägers (3) zwei axiale, diametral gegenüberliegende Nuten (19) aufweist, die während der Benutzung mit zwei entsprechenden Rippen (11a, 11b) des Sockels und beim Einsetzen des Trägers in das Hauptteil (1) mit zwei Vorsprüngen (8a, 8b) des Hauptteiles zusammenwirken, während die Enden der Nuten (19) sich am Ende des Fortsatzes V-förmig (20) vergrößern bis sie voneinander nur durch einen Punkt (21a, 21b) getrennt sind derart, daß die Vorsprünge des Hauptteiles, dann die Rippen des Sockels, automatisch in diesen Nuten im Verlauf des Einsetzens geführt werden.

6. Behälter gemäß einem der Ansprüche 1 bis 5, **dadurch gekennzeich net,** daß der Fortsatz (3b) des Trägers (3) rohrförmig ist und sich an seinen Enden jeweils in der Schale (3a) und an der Seite, die in den Sockel (2) eingeführt wird, öffnet, welcher ebenfalls rohrförmig ist und ein offenes, jedoch verschließbares freies Ende aufweist, während der Hauptteil (1) durch eine dichte Kappe (4) verschlossen werden kann, die eine Dichtung bildet derart, daß es möglich ist, den Behälter durch das freie Ende des Sockels mit dem in einem flüssigen oder pastösen Zustand befindlichen Produkt zu füllen, welches in den Träger (3) fließt, um sich dann im Hauptteil, welches durch die dichte Kappe verschlossen ist, zu formen und zu verfestigen.

7. Behälter nach Anspruch 6, **dadurch gekennzeichnet,** daß der rohrförmige Sockel (2) einen ersten rohrförmigen Teil (2a), in welchem der Hauptteil (1) rotierbar fixiert ist, sowie einen unteren Teil (2b) aufweist, der mit einer rohrförmigen inneren Schürze (9) versehen ist, in welche der Fortsatz (3b) des Trägers eingreift und durch welchen das Produkt gegossen werden kann.

8. Behälter gemäß Anspruch 8, der mit einem Verschluss (5) versehen ist, der den Hauptteil (1) abdeckt und übergreift, **dadurch gekennzeichnet,** daß der Verschluss (5) auch den ersten Teil (2a) des Sockels (2) übergreift und sich daran fixiert.

9. Behälter gemäß einem der Ansprüche 7 und 8, **dadurch gekennzeichnet,** daß die Basis des Teiles (2a) des Sockels (2) mit kleinen Langlöchern (12a, 12b) versehen ist.

10. Behälter gemäß einem der Ansprüche 6 bis 9, der mit einem Verschluss (5) versehen ist, der den Hauptteil (1) abdeckt und übergreift, **dadurch gekennzeichnet,** dass die Kappe (4) auf der Oberseite einen stationären Griffbügel (4c) aus elastischem Material aufweist, der mit dem Verschluss (5) in der Schliessposition derart in Kontakt kommt, daß der Griffbügel (4c) einerseits als Grifforgan dient, um die Kappe (4) abzunehmen, und andererseits als elastisches Stützmittel für einen dichten Abschluss mittels des durch den Verschluss ausgeübten Druckes dient.
